# EUROPÄISCHE PATENTSCHRIFT

(11) **EP 2 330 265 B1**
(45) Veröffentlichungstag und Bekanntmachung des Hinweises auf die Patenterteilung: **20.03.2013**
(21) Anmeldenummer: 10188192.8
(22) Anmeldetag: 20.10.2010
(51) Int. Cl.: E05B 63/18, E05D 15/526

(54) **Fehlschaltsperre für einen Treibstangenbeschlag**
Safety device against wrong operation for an espagnolette fitting
Dispositif de sécurité contre les fausses manoeuvres pour ferrure à crémone

(30) Priorität: 02.12.2009 DE 102009047381
(43) Veröffentlichungstag der Anmeldung: 08.06.2011
(73) Patentinhaber: Aug. Winkhaus GmbH & Co. KG, 48291 Telgte (DE)
(72) Erfinder: Kaup, Ludger, 48165, Münster (DE); Hakenes, Andreas, 48341, Altenberge (DE); Paschert, Clemens, 48324, Sendenhorst (DE)

(56) Entgegenhaltungen:
- DE-A1- 3 307 209
- DE-A1- 3 345 814
- DE-A1- 3 429 699
- DE-A1- 3 901 633
- DE-T2- 69 719 469
- DE-U1- 29 608 611

## Beschreibung

Die Erfindung betrifft eine Fehlschaltsperre für einen Treibstangenbeschlag eines gegen einen Rahmen schwenkbaren Flügels eines Fensters, einer Fenstertür oder dergleichen mit einem längsverschieblichen Sperrkörper, welcher in eine erste, die Treibstange blockierende Stellung und in eine zweite, die Bewegung der Treibstange freigebende Stellung bewegbar ist, mit einer schwenkbaren Wippe zur Bewegung des Sperrkörpers zwischen den beiden Stellungen und mit einem die Bewegung des Flügels gegen den Rahmen erfassenden Taster zur Auslenkung der Wippe, wobei die Wippe an einem Ende eine hervorstehende Zunge hat und auf dem anderen Ende der Taster angeordnet ist, wobei die Zunge in eine Ausnehmung des Sperrkörpers formschlüssig eindringt und wobei ein Lagerbock der Fehlschaltsperre eine Lagerung für die Wippe that.

Eine solche Fehlbedienungssperre für einen Verriegelungsbeschlag eines Flügels ist aus der DE 697 19 469 T2 bekannt. Die Fehlbedienungssperre hat ein winkelförmiges Betätigungsorgan, welches mit einem Ende in einen Blockierfinger eingreift. Das andere Ende steht senkrecht aus dem Beschlag hervor und wird beim Bewegen des Flügels gegen den Rahmen zur Seite gedrückt.

Das Betätigungsorgan weist die Form einer Zurge vorzugsweise aus elastischen Material auf.

Eine Fehlschaltsperre ist beispielsweise aus der DE 34 29 699 C2 bekannt. Bei dieser Fehlschaltsperre sind Sperrkörper und Wippe einstückig gefertigt und an einem Kantengetriebe des Treibstangenbeschlages gehalten. Der Taster ist als elastisch nachgiebigen Werkstoff wie Federstahlband oder Kunststoff gestaltet und an der Wippe befestigt. Nachteilig bei der bekannten Fehlschaltsperre ist jedoch, dass die einstückige Fertigung des Sperrkörpers mit der Wippe bei einer versuchten Bewegung der über den Sperrkörper blockierten Treibstange zu einer Beschädigung der Wippe führen kann. Weiterhin kann sich der Taster durch seine elastisch nachgiebige Gestaltung verformen, was zu einer Beeinträchtigung der Lebensdauer der Fehlschaltsperre führt.

Weiterhin ist aus der DE 33 07 209 C3 eine Fehlschaltsperre bekannt geworden, bei welcher die Wippe und der Taster einstückig als auf einer Achse schwenkbares Band ausgebildet sind. Die genaue Führung und Formgebung des Bandes erfordern einen besonders hohen baulichen Aufwand. Weiterhin kann sich die als Band ausgebildete Wippe verformen, was zu einer Beeinträchtigung der Lebensdauer der Fehlschaltsperre führt.

Der Erfindung liegt das Problem zugrunde, eine Fehlschaltsperre der eingangs genannten Art so weiter zu bilden, dass sie eine besonders hohe Stabilität und Lebensdauer hat.

Dieses Problem wird erfindungsgemäß dadurch gelöst, dass die Wippe mit dem Taster biegesteif gestaltet ist, dass die Wippe eine Lagerachse für die Lagerung in dem Lagerbock aufweist, dass der Taster eine Auflauframpe aufweist und dass der Taster mit unterschiedlichen Ausrichtungen der Auflauframpe auf der Wippe montierbar ist.

Durch diese Gestaltung ist die Wippe biegesteif und ermöglicht daher eine dauerhafte Positionierung des Sperrkörpers gegenüber dem Taster. Eine Veränderung der Position des Tasters zu dem Sperrkörper über die Lebensdauer der erfindungsgemäßen Fehlschaltsperre wird dank der Erfindung vermieden. Weiterhin sind die Wippe und der Sperrkörper voneinander getrennt, so dass sich Kräfte von der Treibstange auf die Wippe fernhalten lassen. Die erfindungsgemäße Fehlschaltsperre weist daher eine besonders hohe Stabilität auf. Der bauliche Aufwand zur Koppelung der Bewegung des Sperrkörpers mittels des Tasters wird zudem besonders gering gehalten. Der Lagerbock lässt sich erfindungsgemäß besonders kostengünstig, beispielsweise im Druckgussverfahren fertigen, weil die Wippe die Lagerachse für die Lagerung in dem Lagerbock aufweist. Die erfindungsgemäße Fehlschaltsperre ist für rechts und links anschlagende Flügel gleichermaßen geeignet, weil der Taster eine Auflauframpe aufweist und weil der Taster mit unterschiedlichen Ausrichtungen der Auflauframpe auf der Wippe montierbar ist. Im einfachsten Fall ist der Taster in zwei um 180° verdrehten Stellungen auf der Wippe montierbar.

Eine unmittelbare Vorspannung des Sperrkörpers erfordert große bauliche Abmessungen in diesem Bereich. Die erfindungsgemäße Fehlschaltsperre gestaltet sich jedoch besonders kompakt, wenn ein Federelement unmittelbar die Wippe vorspannt, so dass der Sperrkörper in der ersten, formschlüssig in die Treibstange eingreifenden Stellung gehalten ist.

Fehlfunktionen der erfindungsgemäßen Fehlschaltsperre durch Toleranzen zwischen Flügel und Rahmen lassen sich einfach vermeiden, wenn der die Zunge aufweisende Hebelarm kürzer ist als der den Taster aufweisende Hebelarm.

Die Bauteile der erfindungsgemäßen Fehlschaltsperre lassen sich einfach zu einer vormontierbaren Einheit zusammenstellen, wenn der Lagerbock eine Führung für den Sperrkörper hat und das Federelement abstützt. Durch diese Gestaltung kann die erfindungsgemäße Fehlschaltsperre als kostengünstig zu fertigende Baugruppe vorrätig gehalten und an vorhandenen Treibstangenbeschlägen mit geringem Aufwand montiert werden.

Die Fertigung der erfindungsgemäßen Fehlschaltsperre gestaltet sich besonders einfach, wenn der Sperrkörper rotationssymmetrisch und die Ausnehmung für die Zunge der Wippe als umlaufende Nut gestaltet ist. Vorzugweise sind die Ausnehmungen in der Stulpschiene und der Treibstange als Bohrungen ausgebildet.

Die Bauteile eines Treibstangenbeschlags mit der erfindungsgemäßen Fehlschaltsperre sind für Wartung und Montage besonders einfach zugänglich, wenn der Lagerbock unmittelbar neben einem Kantengetriebe zum Antrieb des Treibstangenbeschlages angeordnet ist.

Der Sperrkörper vermag gemäß einer anderen vorteilhaften Weiterbildung der Erfindung in der die Bewegung der Treibstange blockierenden Stellung besonders hohe Kräfte abzustützen, wenn eine die Treibstange abdeckende Stulpschiene und die Treibstange einander fluchtende Ausnehmungen zur Aufnahme des Sperrkörpers aufweisen und wenn die Querschnitte der Ausnehmungen der Stulpschiene und der Treibstange dem Querschnitt des Sperrkörpers entsprechen.

Zur weiteren Erhöhung der Stabilität des Treibstangenbeschlages mit der erfindungsgemäßen Fehlschaltsperre trägt es bei, wenn der Bewegungsbereich des Sperrkörpers rechtwinklig zu dem Bewegungsbereich der Treibstange des Treibstangenbeschlages angeordnet ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem Treibstangenbeschlag und einer erfindungsgemäßen Fehlschaltsperre,
- Fig. 2: vergrößert einen Teilbereich des Treibstangenbeschlages mit der Fehlschaltsperre in perspektivischer Darstellung,
- Fig. 3: wesentliche Bauteile die erfindungsgemäße Fehlschaltsperre.

Figur 1 zeigt ein Fenster mit einem gegen einen Rahmen 1 schwenkbaren Flügel 2 und mit einem Treibstangenbeschlag 3 zur wahlweisen Verriegelung oder Entriegelung des Flügels 2 in dem Rahmen 1. Der Flügel 2 lässt sich gegenüber dem Rahmen 1 um eine horizontale Achse 4 in die dargestellte Kippstellung und um eine vertikale Achse 5 in eine Drehstellung bewegen. In einer Schließstellung liegt der Flügel 2 in dem Rahmen 1 und ist mittels auf einer Treibstange 6 angeordneten Schließzapfen 7 in am Rahmen befestigten Schließblechen 8 verriegelt. Ausschließlich in der Schließstellung lässt sich der Treibstangenbeschlag 3 über eine Handhabe 9 mit einem in Figur 2 dargestellten Kantengetriebe 10 antreiben. Zur Verhinderung einer Verstellung des Treibstangenbeschlages 3 ist eine Fehlschaltsperre 11 vorgesehen, welche die Stellung des Flügels 2 gegenüber dem Rahmen 1 erfasst.

Figur 2 zeigt perspektivisch die Fehlschaltsperre 11 mit angrenzenden Bereichen des Treibstangenbeschlages 3. Die Fehlschaltsperre 11 ist unmittelbar neben dem Kantengetriebe 10 angeordnet und auf einer die Treibstange 6 abdeckenden Stulpschiene 12 befestigt. Die Fehlschaltsperre 11 hat einen hervorstehenden Taster 13 mit einer Auflauframpe 14. Bei der Bewegung des Flügels 2 gegen den Rahmen 1 gleitet der Rahmen 1 entlang der Auflauframpe 14 und drückt hierdurch den Taster 13 nieder. Der Taster 13 ist mit der Auflauframpe 14 um 180**°** verdreht montierbar, so dass die Auflauframpe 14 in für die vorgesehene Anschlagseite des Fensters ausgerichtet werden kann. Weiterhin hat die Fehlschaltsperre 11 einen Lagerbock 15 zur Befestigung an der Stulpschiene 12.

Figur 3 zeigt perspektivisch die Bauteile der Fehlschaltsperre 11 aus den Figuren 1 und 2 ohne den Lagerbock 15. Hierbei ist zu erkennen, dass der Taster 13 auf einem Ende einer biegesteifen Wippe 16 angeordnet ist. Das andere Ende der Wippe 16 weist eine Zunge 17 auf, welche in eine umlaufende Ausnehmung 18 eines rotationssymmetrischen Sperrkörpers 19 eindringt. Die Wippe 16 hat eine Lagerachse 20 für eine in Figur 2 dargestellte Lagerung 21 in dem Lagerbock 15. Der Lagerbock 15 hat zudem eine Führung 22 für den Sperrkörper 19. Der Sperrkörper 19 ist hierdurch rechtwinklig zum Bewegungsbereich der Treibstange 6 geführt. Ein sich in dem Lagerbock 15 abstützendes Federelement 23 spannt die Wippe 16 vor. Die Stulpschiene 12 und die Treibstange 6 weisen einander fluchtende Ausnehmungen 24, 25 für den Sperrkörper 19 auf.

In Figur 3 ist der Sperrkörper 19 in einer die Bewegung der Treibstange 6 freigebenden Stellung dargestellt. Diese Stellung kennzeichnet die im Rahmen 1 liegende Stellung des Flügels 2, in der der Taster 13 von dem Rahmen 1 niedergedrückt ist. Entfernt man den Flügel 2 von dem Rahmen 1, lenkt das Federelement 23 die Wippe 16 aus, so dass der Sperrkörper 19 in die Ausnehmungen 24, 25 der Stulpschiene 12 und der Treibstange 6 und damit in eine die Bewegung der Treibstange 6 blockierende Stellung bewegt wird. Ein die Zunge 17 aufweisender Hebelarm 26 ist geringfügig kürzer als ein den Taster 13 halternder Hebelarm 27.

## Patentansprüche

1. Fehlschaltsperre (11) für einen Treibstangenbeschlag (3) eines gegen einen Rahmen (1) schwenkbaren Flügels (2) eines Fensters, einer Fenstertür oder dergleichen mit einem längsverschieblichen Sperrkörper (19), welcher in eine erste, die Treibstange (6) blockierende Stellung und in eine zweite, die Bewegung der Treibstange (6) freigebende Stellung bewegbar ist, mit einer schwenkbaren Wippe (16) zur Bewegung des Sperrkörpers (19) zwischen den beiden Stellungen und mit einem die Bewegung des Flügels (2) gegen den Rahmen (1) erfassenden Taster (13) zur Auslenkung der Wippe (16), wobei die Wippe (16) an einem Ende eine hervorstehende Zunge (17) hat und auf dem anderen Ende der Taster angeordnet ist, wobei die Zunge (17) in eine Ausnehmung (18) des Sperrkörpers (19) formschlüssig eindringt und wobei ein Lagerbock (15) der Fehlschaltsperre (11) eine Lagerung (21) für die wippe (16) hat, **dadurch gekennzeichnet dass** die Wippe (16) mit dem Taster (13) biegesteif gestaltet ist, dass die Wippe (16) eine Lagerachse (20) für die Lagerung (21) in dem Lagerbock (15) aufweist, dass der Taster (13) eine Auflauframpe (14) aufweist und dass der Taster (13) mit unterschiedlichen Ausrichtungen der Auflauframpe (14) auf der Wippe (16) montierbar ist.

2. Fehlschaltsperre (11) nach Anspruch 1, **dadurch gekennzeichnet, dass** ein Federelement (23) die Wippe (16) vorspannt, so dass der Sperrkörper (19) in der ersten, formschlüssig in die Treibstange (6) eingreifenden Stellung gehalten ist.

3. Fehlschaltsperre (11) nach Anspruch 1 oder 2, **dadurch gekennzeichnet, dass** ein die Zunge (17) aufweisender Hebelarm (26) kürzer ist als ein den Taster (13) aufweisender Hebelarm (27).

4. Fehlschaltsperre (11) nach Anspruch 2, **dadurch gekennzeichnet, dass** der Lagerbock (15) eine Führung (22) für den Sperrkörper (19) hat und das Federelement (23) abstützt.

5. Fehlschaltsperre (11) nach einem der vorhergehenden Ansprüche, **dadurch gekennzeichnet, dass** der Sperrkörper (19) rotationssymmetrisch und die Ausnehmung (18) für die Zunge (17) der Wippe (16) als umlaufende Nut gestaltet ist.

6. Treibstangenbeschlag (3) mit einer Fehlschaltsperre (11) nach Anspruch 4 oder 5, **dadurch gekennzeichnet, dass** der Lagerbock (15) unmittelbar neben einem Kantengetriebe (10) zum Antrieb des Treibstangenbeschlages (3) angeordnet ist.

7. Treibstangenbeschlag (3) mit einer Fehlschaltsperre (11) nach einem der vorhergehenden Ansprüche, **dadurch gekennzeichnet, dass** eine die Treibstange (6) abdeckende Stulpschiene (12) und die Treibstange (6) einander fluchtende Ausnehmungen (24, 25) zur Aufnahme des Sperrkörpers (19) aufweisen und dass die Querschnitte der Ausnehmungen (24,25) der Stulpschiene (12) und der Treibstange (6) dem Querschnitt des Sperrkörpers (19) entsprechen.

8. Treibstangenbeschlag (3) mit einer Fehlschaltsperre (11) nach einem der vorhergehenden Ansprüche, **dadurch gekennzeichnet, dass** der Bewegungsbereich des Sperrkörpers (19) rechtwinklig zu dem Bewegungsbereich der Treibstange (6) des Treibstangenbeschlages (3) angeordnet ist.

## Claims

1. Lock preventing incorrect operation (11) for an espagnolette fitting (3) of a casement (2), which is pivotable in relation to a frame (1), of a window, a French window or the like, comprising a longitudinally displaceable locking body (19) which is movable into a first position blocking the drive rod (6) and into a second position enabling the movement of the drive rod (6), comprising a pivotable rocker (16) for moving the locking body (19) between the two positions and comprising a sensing means (13) which detects the movement of the casement (2) in relation to the frame (1) for deflecting the rocker (16), the rocker (16) having a projecting tongue (17) at one end and the sensing means being arranged at the other end, the tongue (17) penetrating a recess (18) in the locking body (19) with an interlocking fit, and a bearing block (15) of the lock preventing incorrect operation (11) having a bearing (21) for the rocker (16), **characterised in that** the rocker (16) together with the sensing means (13) is designed so as to be resistant to bending, **in that** the rocker (16) comprises a bearing shaft (20) for the bearing (21) in the bearing block (15), **in that** the sensing means (13) comprises a bevelled ramp (14) and **in that** the sensing means (13) can be mounted on the rocker (16) with different orientations of the bevelled ramp (14).

2. Lock preventing incorrect operation (11) according to claim 1, **characterised in that** a spring member (23) pretensions the rocker (16) in such a way that the locking body (19) is held in the first position engaging with an interlocking fit in the drive rod (6).

3. Lock preventing incorrect operation (11) according to either claim 1 or claim 2, **characterised in that** a lever arm (26) comprising the tongue (17) is shorter than a lever arm (27) comprising the sensing means (13).

4. Lock preventing incorrect operation (11) according to claim 2, **characterised in that** the bearing block (15) has a guide (22) for the locking body (19) and supports the spring member (23).

5. Lock preventing incorrect operation (11) according to any of the preceding claims, **characterised in that** the locking body (19) is rotationally symmetrical and the recess (18) is designed as a peripheral groove for the tongue (17) of the rocker (16).

6. Espagnolette fitting (3) comprising a lock preventing incorrect operation (11) according to either claim 4 or claim 5, **characterised in that** the bearing block (15) is arranged directly adjacent to an edge gearing (10) for driving the espagnolette fitting (3).

7. Espagnolette fitting (3) comprising a lock preventing incorrect operation (11) according to any of the preceding claims, **characterised in that** a cover rail (12) covering the drive rod (6) and the drive rod (6) comprise recesses (24, 25) which are aligned with one another for receiving the locking body (19), and **in that** the cross sections of the recesses (24, 25) of the cover rail (12) and the drive rod (6) correspond to the cross section of the locking body (19).

8. Espagnolette fitting (3) comprising a lock preventing incorrect operation (11) according to any of the preceding claims, **characterised in that** the movement region of the locking body (19) is arranged at right angles to the movement region of the drive rod (6) of the espagnolette fitting (3).

## Revendications

1. Dispositif de sécurité (11) empêchant les fausses manoeuvres d'une ferrure à crémone (3) d'un vantail (2), pivotant contre un bâti (1), d'une fenêtre, d'une porte-fenêtre ou tout élément similaire, comportant un corps de verrouillage (19) mobile longitudinalement, qui peut être déplacé dans une première position bloquant la tringle de commande (6) et dans une deuxième position débloquant le mouvement de la tringle de commande (6), comportant un élément basculant (16) pivotant permettant de déplacer le corps de verrouillage (19) entre les deux positions, et comportant un palpeur (13), détectant le mouvement du vantail (2) contre le bâti (1) et destiné à faire bouger l'élément basculant (16), ledit élément basculant (16) comportant une patte (17) saillante au niveau d'une extrémité et le palpeur étant disposé au niveau de l'autre extrémité, ladite patte (17) s'engageant par conjugaison de forme dans un évidement (18) du corps de verrouillage (19), et un support de palier (15) du dispositif de sécurité (11) empêchant les fausses manoeuvres comportant un palier (21) pour l'élément basculant (16), **caractérisé en ce que** l'élément basculant (16) avec le palpeur (13) est réalisé avec une résistance à la flexion, **en ce que** l'élément basculant (16) comporte un axe de palier (20) pour le palier (21) dans le support de palier (15), **en ce que** le palpeur (13) comporte un plan incliné (14) et **en ce que** le palpeur (13) peut être monté sur l'élément basculant (16) avec différentes orientations du plan incliné (14).

2. Dispositif de sécurité (11) empêchant les fausses manoeuvres selon la revendication 1, **caractérisé en ce que** l'élément basculant (16) est précontraint par un ressort (23), de telle sorte que le corps de verrouillage (19) est maintenu dans la première position s'engageant par conjugaison de forme dans la tringle de commande (6).

3. Dispositif de sécurité (11) empêchant les fausses manoeuvres selon la revendication 1 ou 2, **caractérisé en ce qu'**un bras de levier (26) muni de la patte (17) est plus court qu'un bras de levier (27) muni du palpeur (13).

4. Dispositif de sécurité (11) empêchant les fausses manoeuvres selon la revendication 2, **caractérisé en ce que** le support de palier (15) comporte un guidage (22) pour le corps de verrouillage (19) et sert d'appui au ressort (23).

5. Dispositif de sécurité (11) empêchant les fausses manoeuvres selon l'une quelconque des revendications précédentes, **caractérisé en ce que** le corps de verrouillage (19) est réalisé avec une symétrie de révolution et l'évidement (18) pour la patte (17) de l'élément basculant (16) est réalisé sous la forme d'une rainure périphérique.

6. Ferrure à crémone (3) comportant un dispositif de sécurité (11) empêchant les fausses manoeuvres selon la revendication 4 ou 5, **caractérisé en ce que** le support de palier (15) est disposé directement à côté d'un engrenage latéral (10) destiné à actionner la ferrure à crémone (3).

7. Ferrure à crémone (3) comportant un dispositif de sécurité (11) empêchant les fausses manoeuvres selon l'une quelconque des revendications précédentes, **caractérisé en ce qu'**un profilé embouti (12), recouvrant la tringle de commande (6), et la tringle de commande (6) comportent des évidements (24, 25) alignés l'un sur l'autre, destinés à recevoir le corps de verrouillage (19), et **en ce que** les sections transversales des évidements (24, 25) du profilé embouti (12) et de la tringle de commande (6) correspondent à la section transversale du corps de verrouillage (19).

8. Ferrure à crémone (3) comportant un dispositif de sécurité (11) empêchant les fausses manoeuvres selon l'une quelconque des revendications précédentes, **caractérisé en ce que** la zone de mouvement du corps de verrouillage (19) est disposée perpendiculairement à la zone de mouvement de la tringle de commande (6) de la ferrure à crémone (3).
